# EUROPÄISCHE PATENTSCHRIFT

(11) **EP 2 314 803 B1**
(45) Veröffentlichungstag und Bekanntmachung des Hinweises auf die Patenterteilung: **21.01.2015**
(21) Anmeldenummer: 10008505.9
(22) Anmeldetag: 14.08.2010
(51) Int. Cl.: E05B 81/76, E05B 81/78, E05B 77/34, E05B 85/02

(54) **Betätigungseinrichtung für ein Fahrzeug**
Actuation device for a vehicle
Dispositif d'actionnement pour un véhicule

(30) Priorität: 22.10.2009 DE 102009050228
(43) Veröffentlichungstag der Anmeldung: 27.04.2011
(73) Patentinhaber: Audi AG, 85045 Ingolstadt (DE)
(72) Erfinder: Täupker, Björn, 85072 Eichstätt (DE)

(56) Entgegenhaltungen:
- EP-A1- 1 128 003
- EP-A2- 1 935 717
- WO-A1-2008/065080
- DE-A1-102004 059 214
- DE-B- 1 198 236
- DE-T2- 69 732 638
- FR-A1- 2 892 533

## Beschreibung

Betätigungseinrichtung für ein Fahrzeug insbesondere zur Steuerung einer Empfangseinheit für ein schlüsselloses Zugangskontrollsystem.

Derartige Betätigungseinrichtungen werden in Fahrzeugen dazu verwendet, um eine Empfangseinheit zur schlüssellosen Zugangskontrolle dahingehend zu steuern, dass ein Türschloss durch den Nutzer ver- oder entriegelt werden kann.

Die DE 196 33 894 A1 offenbart eine Vorrichtung zur Betätigung eines in einer Tür eingebauten Schlosses, insbesondere bei einem Fahrzeug mit einem auf der Türaußenseite angeordneten, manuell betätigbaren Griff, der zur Steuerung des Schlosses dient. An dem Griff befindet sich ein Ansatz, der eine Öffnung in der Tür durchsetzt und auf der Türinnenseite herausragt. Im Innern des Griffs befinden sich elektrische Bauteile zur Steuerung des Schlosses, die als Mikroschalter ausgebildet sein können, wobei ein elektrisches Kupplungsteil einer zweiteiligen elektrischen Steckverbindung am Ansatz des Griffs angeordnet ist und über im Griff verlaufende Anschlussleitungen mit den elektrischen Bauteilen im Griffinnern verbunden ist.

Als Nachteil ist zu nennen, dass die elektrischen Bauteile zur Steuerung des Schlosses über eine elektrische Steckverbindung an einen weiterführenden Leitungssatz des Fahrzeugs angebunden sind, wobei die Steckverbindung sich im Bereich eines Ansatzes des Griffs befindet, der nahe einer Öffnung im Türaußenblech liegt. Durch die unweigerlich durch diese Öffnung eintretende Feuchtigkeit, ist es notwendig eine gut abgedichtete und daher teure Steckverbindung für den Nassraum zu verwenden. Andernfalls würde es zu Funktionsstörungen der elektrischen Bauteile bis hin zu einer Unterbrechung der Steckverbindung aufgrund von Korrosion kommen.

Die gattungsbildende EP 1 128 003 A1 zeigt daher einen Türgriff für ein Fahrzeug, bei dem der Türgriff von außen betätigbar ist und der Steuerung eines Türschlosses dient, wobei eine Tastereinrichtung mit dem Türschloss verbunden werden kann, die eine Sicherheitsfunktion des Türschlosses aktiviert. Ein dem Türgriff nebengeordneter Halter trägt die Tastereinrichtung, welche einen Schalter und einen neben dem Schließzylinder angeordneten Drucktaster umfasst. Der Schalter wird außen an dem Halter befestigt und über eine Betätigungsstange von dem mit einer Rückstellfeder belasteten Drucktaster betätigt. Der Schalter ist mittels eines Kabels mit einer Steuerungseinrichtung des Türschlosses verbunden. Weitere derartige Türgriffanordnungen sind auch in der EP 1 935 717 A2, WO 2008/065080 A1 und FR 2 892 533 A1 offenbart.

Nachteilig ist auch hier, dass eine kostenintensive elektrische Steckverbindung für den Nassraum benötigt wird, um das Kabel zur Steuerungseinrichtung an dem Schalter der Tastereinrichtung zu befestigen.

Aufgabe der vorliegenden Erfindung ist es daher eine Betätigungseinrichtung für ein Fahrzeug und eine Tür eines Fahrzeugs mit einer Betätigungseinrichtung bereitzustellen, bei der keine elektrische Steckverbindung im Nassraum der Tür benötigt wird.

Diese Aufgabe wird durch die Merkmale des Patentanspruchs 1 gelöst.

Eine Tür für ein Fahrzeug mit einer erfindungsgemäßen Betätigungseinrichtung ist in Patentanspruch 10 beansprucht.

Eine Betätigungseinrichtung für ein Fahrzeug weist ein innerhalb einer Tür des Fahrzeugs anordenbares Türschloss, einen von außerhalb des Fahrzeugs zu betätigenden Türgriff, der mit dem Türschloss in Wirkverbindung steht, ein Gehäuse mit einem Betätigungstaster, sowie eine dem Türschloss zugeordnete Empfangseinheit zur schlüssellosen Zugangskontrolle mit einem elektrischen Anschluss auf, wobei auf der Außenseite der Empfangseinheit ein Schalter zur Steuerung der Empfangseinheit sitzt, wobei der Schalter in einem Nassraum der Tür und der elektrische Anschluss in einem Trockenraum der Tür anordenbar sind und wobei der Betätigungstaster über ein mechanisches Betätigungselement den Schalter der Empfangseinheit betätigen kann.

Indem die Empfangseinheit, welche dem Türschloss zugeordnet ist, einen Schalter zur Steuerung der Empfangseinheit trägt und dieser von einem in dem Gehäuse angeordneten Betätigungstaster über ein mechanisches Betätigungselement betätigt werden kann, ist es möglich die Empfangseinheit durch den Benutzer von außen manuell zu steuern, ohne dass eine elektrische Steckverbindung im Nassraum der Tür notwendig ist. Der Schalter sitzt dabei auf der Außenseite der Empfangseinheit, welche ihrerseits mit dem Türschloss verbunden ist. Das mechanische Betätigungselement reicht bis an den Schalter heran und betätigt diesen, wenn eine entsprechende Bewegung des Betätigungstasters des Gehäuses erfolgt. Dadurch, dass der Betätigungstaster in dem feststehenden Gehäuse angeordnet ist, wird sichergestellt, dass eine mechanische Verbindung zwischen Betätigungstaster und Schalter über das Betätigungselement auch bei einem aus der Ruhelage heraus bewegten Türgriff möglich ist. Bei einer Betätigung des Schalters auf der Empfangseinheit und einem verschlossenen Türschloss, prüft die Empfangseinheit zunächst, ob der Benutzer, beispielsweise durch das Mitführen eines speziellen Schlüssels oder einer Chipkarte, berechtigt ist das Fahrzeug zu nutzen und gibt abhängig von dieser Prüfung die Tür frei oder blockiert diese weiterhin. Der Nutzer muss bei dieser sogenannten schlüssellosen Zugangskontrolle ("keyless entry") den Schlüssel oder die Chipkarte lediglich in die Reichweite der Empfangseinheit bringen, da Empfangseinheit und Schlüssel beziehungsweise Chipkarte über eine drahtlose Verbindung miteinander kommunizieren. Auf der anderen Seite ist es ebenso möglich, dass eine Betätigung des Schalters auf der Empfangseinheit bei einem geöffneten Türschloss zu einem Verriegeln desselbigen führt.

In einer bevorzugten Ausführung weist die Empfangseinheit eine Antenne, einen elektrischen Anschluss und den Schalter auf, wobei der Schalter in einem Nassraum der Tür und der elektrische Anschluss in einem Trockenraum der Tür angeordnet ist. Indem der elektrische Anschluss der Empfangseinheit in einem Trockenraum der Tür angeordnet ist, wird sichergestellt, dass eine kostengünstige Steckverbindung zur Anbindung der Empfangseinheit an das Bordnetz des Fahrzeugs möglich ist, bei der keine Beeinträchtigung durch Feuchtigkeit zu erwarten ist. Der Schalter im Nassraum der Tür ist entsprechend abgedichtet, so dass keine Feuchtigkeit in die Empfangseinheit gelangen kann und somit die Leitungen im Innern der Empfangseinheit geschützt sind. Besonders vorteilhaft zu bewerkstelligen ist dies, wenn das an einem Türinnenblech, welches den Nassraum von dem Trockenraum trennt, angeordnete Türschloss einen abgedichteten Durchgang von der Nassraumseite auf die Trockenraumseite beinhaltet, durch den die elektrischen Verbindungen geführt werden können.

In einer bevorzugten Ausführung ist ein in dem Gehäuse lagerbarer Schließzylinder als Betätigungstaster ausgebildet. Dadurch kann der Betätigungstaster besonders unauffällig im Gehäuse untergebracht werden und es ergibt sich ein ansprechendes Erscheinungsbild.

In einer bevorzugten Ausführung ist der Schließzylinder entlang seiner Längsachse verschiebbar in dem Gehäuse gelagert und von einer Rückstellfeder beaufschlagbar und das Betätigungselement ist als eine von dem Schließzylinder bewegbare Stange ausgebildet, die in das Türschloss eingreift. Die Federbeaufschlagung des Schließzylinders sorgt dafür, dass dieser, nach einer Verschiebung entlang seiner Längsachse zur Fahrzeugmitte hin, wieder in seine Ausgangsstellung zurück verschoben wird. Als Betätigungselement steht die Stange zur Verfügung, die bei dem Schließzylinder zur Übertragung der Drehbewegung eines in den Schließzylinder eingeführten Schlüssels auf das Türschloss dient.

In einer bevorzugten Ausführung ist an der Stange eine Fahne angeordnet, durch die der Schalter der Empfangseinheit kontaktierbar ist. Indem auf der Stange eine Fahne angeordnet wird, braucht der Schalter nicht in dem beengten Bauraum untergebracht werden, wo die Stange in das Türschloss eingreift, sondern kann an der Außenseite des Türschlosses angebracht werden.

In einer bevorzugten Ausführung ist der Betätigungstaster als ein Drucktaster ausgebildet. Durch einen separaten Drucktaster kann die Betätigungseinrichtung auch bei Türen ohne Schließzylinder verwendet werden. Weiterhin ist es möglich einen Drucktaster neben einem Schließzylinder in dem Gehäuse anzuordnen, wenn eine Verwendung des Schließzylinders als Betätigungstaster nicht gewünscht ist.

In einer bevorzugten Ausführung ist der Drucktaster von einer Rückstellfeder beaufschlagbar und wirkt auf das als Stange ausgebildete Betätigungselement.

In einer bevorzugten Ausführung ist die Empfangseinheit als ein Teil des Türschlosses ausgebildet. Wird die Empfangseinheit fest in das Türschloss integriert, entfällt eine aufwändige Abdichtung der elektrischen Steckverbindungen zwischen Türschloss und Empfangseinheit oder dem Leitungssatz des Bordnetzes und der Empfangseinheit.

In einer bevorzugten Ausführung ist die Empfangseinheit als separates Teil ausgebildet und an dem Türschloss angeordnet. Wird die Empfangseinheit als ein separates Teil ausgebildet und nur bei Bedarf an dem Türschloss angeordnet, so ergibt sich ein besonders flexibles System. Die autarke Empfangseinheit wird dabei einfach auf dem Türschloss befestigt und die elektrischen Steckverbindungen werden hergestellt.

In einer bevorzugten Ausführung ist der Schalter als Mikroschalter ausgebildet.

Weitere Einzelheiten, Merkmale und Vorteile der Erfindung ergeben sich aus der nachstehenden Beschreibung eines bevorzugten Ausführungsbeispiels unter Bezugnahme auf die Zeichnungen.

Darin zeigen:
**Fig. 1** eine Schnittansicht einer erfindungsgemäßen Betätigungseinrichtung, bei der der Schließzylinder als Betätigungstaster ausgebildet ist;
**Fig. 2** eine Schnittansicht einer erfindungsgemäßen Betätigungseinrichtung, bei der ein Drucktaster neben dem Schließzylinder als Betätigungstaster ausgebildet ist.

Gemäß **Fig. 1** und **Fig. 2** hat eine Betätigungseinrichtung für ein Fahrzeug einen an einem Türaußenblech 13 angeordneten und von außen manuell zu betätigenden Türgriff 2, der mit einem Türschloss 1 in Wirkverbindung steht, um dieses zu öffnen. Neben dem Türgriff 2 befindet sich ein ortsfestes Gehäuse 3, welches einen Schließzylinder 4 beinhalten kann. An einem Türinnenblech 9, welches die Tür in einen Nassraum N, zwischen Türinnenblech 9 und Türaußenblech 13, und einen Trockenraum T, zwischen Türinnenblech 9 und einer nicht dargestellten Türverkleidung, teilt, ist das Türschloss 1 angeordnet. Auf dem Türschloss 1 befindet sich eine Empfangseinheit 5 zur schlüssellosen Zugangskontrolle, die neben einer nicht dargestellten Antenne zum Empfang von Funksignalen, einen elektrischen Anschluss 8 für das Bordnetz auf der Trockenraumseite T und einen als Mikroschalter ausgebildeten Schalter 6 auf der Nassraumseite N besitzt.

Der Schalter 6 kann von einem als Stange ausgebildeten Betätigungselement 7 betätigt werden, welches mit dem jeweiligen Betätigungstaster 4 oder 12 verbunden ist.

In der **Fig. 1** ist der linear verschiebbare Schließzylinder 4 als Betätigungstaster ausgebildet, der von einer Rückstellfeder 10a beaufschlagt wird, die den Schließzylinder 4 nach einer Betätigung wieder selbständig in die Ausgangsstellung zurück bewegt. Der Schließzylinder 4 ist derart in der Aufnahme des Gehäuses 3 angeordnet, dass sich dieser in seiner Gesamtheit nur linear verschieben lässt und sich dabei nicht verdreht. Auf der Stange 7, die aus dem Schließzylinder 4 austritt und weiterhin die Drehbewegung eines in den Schließzylinder 4 eingeführten Schlüssels auf das Türschloss 1 überträgt, befindet sich eine Fahne 11, durch die der Schalter 6 der Empfangseinheit 5 betätigt werden kann.

In der **Fig. 2** ist der Betätigungstaster als ein Drucktaster 12 ausgebildet, der neben dem Schließzylinder 4 in dem Gehäuse 3 angeordnet ist. Der Kopfteil des Drucktasters 12 wird von einer Rückstellfeder 10b federbelastet, wodurch er sich nach einer Betätigung selbständig wieder in die Ausgangsstellung zurück bewegt. Die Stange 7 kann direkt auf den auf der Empfangseinheit 5 angeordneten Schalter 6 wirken.

### Liste der Bezugszeichen:

- N: Nassraum
- T: Trockenraum

- 1: Türschloss
- 2: Türgriff
- 3: Gehäuse
- 4: Schließzylinder
- 5: Empfangseinheit
- 6: Schalter
- 7: Betätigungselement
- 8: elektrischer Anschluss
- 9: Türinnenblech
- 10a: Rückstellfeder
- 10b: Rückstellfeder
- 11: Fahne
- 12: Drucktaster
- 13: Türaußenblech

## Patentansprüche

1. Betätigungseinrichtung, aufweisend ein innerhalb einer Tür des Fahrzeugs anordenbares Türschloss (1), einen von außerhalb des Fahrzeugs zu betätigenden Türgriff (2), der mit dem Türschloss (1) in Wirkverbindung steht, ein Gehäuse (3) mit einem Betätigungstaster (4, 12), sowie eine dem Türschloss (1) zugeordnete Empfangseinheit (5) zur schlüssellosen Zugangskontrolle mit einem elektrischen Anschluss (8), **dadurch gekennzeichnet, dass** auf der Außenseite der Empfangseinheit (5) ein Schalter (6) zur Steuerung der Empfangseinheit (5) sitzt, wobei der Schalter (6) in einem Nassraum (N) der Tür und der elektrische Anschluss (8) in einem Trockenraum (T) der Tür anordenbar sind und wobei der Betätigungstaster (4, 12) über ein mechanisches Betätigungselement (7) den Schalter (6) der Empfangseinheit (5) betätigen kann.

2. Betätigungseinrichtung nach Anspruch 1, **dadurch gekennzeichnet, dass** ein in dem Gehäuse lagerbarer Schließzylinder (4) als Betätigungstaster ausgebildet ist.

3. Betätigungseinrichtung nach Anspruch 2, **dadurch gekennzeichnet, dass** der Schließzylinder (4) entlang seiner Längsachse verschiebbar in dem Gehäuse (3) gelagert und von einer Rückstellfeder (10a) beaufschlagbar ist und dass das Betätigungselement (7) als eine von dem Schließzylinder (4) bewegbare Stange ausgebildet ist, die in das Türschloss (1) eingreift.

4. Betätigungseinrichtung nach Anspruch 3, **dadurch gekennzeichnet, dass** an der Stange (7) eine Fahne (11) angeordnet ist, durch die der Schalter (6) der Empfangseinheit (5) kontaktierbar ist.

5. Betätigungseinrichtung nach Anspruch 1, **dadurch gekennzeichnet, dass** der Betätigungstaster als ein Drucktaster (12) ausgebildet ist.

6. Betätigungseinrichtung nach Anspruch 5, **dadurch gekennzeichnet, dass** der Drucktaster (12) von einer Rückstellfeder (10b) beaufschlagbar ist und auf das als Stange ausgebildete Betätigungselement (7) wirkt.

7. Betätigungseinrichtung nach einem der Ansprüche 1 bis 6, **dadurch gekennzeichnet, dass** die Empfangseinheit (5) als ein Teil des Türschlosses (1) ausgebildet ist.

8. Betätigungseinrichtung nach einem der Ansprüche 1 bis 6, **dadurch gekennzeichnet, dass** die Empfangseinheit (5) als separates Teil ausgebildet und an dem Türschloss (1) angeordnet ist.

9. Betätigungseinrichtung nach einem der Ansprüche 1 bis 8, **dadurch gekennzeichnet, dass** der Schalter (6) als Mikroschalter ausgebildet ist.

10. Tür eines Fahrzeugs mit einer Betätigungseinrichtung nach Anspruch 1, **dadurch gekennzeichnet, dass** die Empfangseinheit (5) eine Antenne, einen elektrischen Anschluss (8) und den Schalter (6) aufweist, wobei der Schalter (6) in einem Nassraum (N) der Tür und der elektrische Anschluss (8) in einem Trockenraum (T) der Tür angeordnet ist.

## Claims

1. Actuation device comprising a door lock (1) adapted to be arranged inside a door of the vehicle, a door handle (2) to be actuated from outside the vehicle and operatively connected to the door lock (1), a housing (3) having an actuating button (4, 12) and a receiving unit (5) associated with the door lock (1) for keyless access control with an electrical connection (8), **characterised in that** a switch (6) for controlling the receiving unit (5) is located on the outside of the receiving unit (5), the switch (6) being adapted to be arranged in a wet chamber (N) of the door and the electrical connection (8) being adapted to be arranged in a dry chamber (T) of the door, and the actuating button (4, 12) being capable of actuating the switch (6) of the receiving unit (5) via a mechanical actuating element (7).

2. Actuation device according to claim 1, **characterised in that** a lock cylinder (4) adapted to be mounted in the housing is embodied as an actuating button.

3. Actuation device according to claim 2, **characterised in that** the lock cylinder (4) is mounted so as to be movable along its longitudinal axis in the housing (3) and can be acted upon by a restoring spring (10a), and **in that** the actuating element (7) is configured as a rod that is movable by the lock cylinder (4) and engages in the door lock (1).

4. Actuation device according to claim 3, **characterised in that** on the rod (7) is provided a lug (11) by means of which the switch (6) of the receiving unit (5) can be contacted.

5. Actuation device according to claim 1, **characterised in that** the actuating button is embodied as a push-button (12).

6. Actuation device according to claim 5, **characterised in that** the push-button (12) can be acted upon by a restoring spring (10b) and acts on the actuating element (7) embodied as a rod.

7. Actuation device according to one of claims 1 to 6, **characterised in that** the receiving unit (5) is embodied as part of the door lock (1).

8. Actuation device according to one of claims 1 to 6, **characterised in that** the receiving unit (5) is embodied as a separate part and is arranged on the door lock (1).

9. Actuation device according to one of claims 1 to 8, **characterised in that** the switch (6) is embodied as a micro-switch.

10. Door of a vehicle having an actuation device according to claim 1, **characterised in that** the receiving unit (5) comprises an aerial, an electrical connection (8) and the switch (6), the switch (6) being arranged in a wet chamber (N) of the door and the electrical connection (8) being arranged in a dry chamber (T) of the door.

## Revendications

1. Système d'actionnement, présentant une serrure de portière (1) pouvant être disposée à l'intérieur d'une portière de véhicule, une poignée de portière (2) à actionner depuis l'extérieur du véhicule, laquelle est en liaison fonctionnelle avec la serrure de portière (1), un boîtier (3) pourvu d'un bouton d'actionnement (4, 12), ainsi qu'une unité de réception (5) associée à la serrure de portière (1) et servant à contrôler l'accès sans clé avec une borne électrique (8), **caractérisé en ce qu'**un interrupteur (6) servant à commander l'unité de réception (5) se trouve sur le côté extérieur de l'unité de réception (5), où l'interrupteur (6) peut être disposé dans un espace humide (N) de la portière et la borne électrique (8) peut être disposée dans un espace sec (T) de la portière, et où le bouton d'actionnement (4, 12) peut actionner l'interrupteur (6) de l'unité de réception (5) par l'intermédiaire d'un élément d'actionnement (7) mécanique.

2. Système d'actionnement selon la revendication 1, **caractérisé en ce qu'**un cylindre de fermeture (4) pouvant être monté dans le boîtier est réalisé sous la forme d'un bouton d'actionnement.

3. Système d'actionnement selon la revendication 2, **caractérisé en ce que** le cylindre de fermeture (4) est monté dans le boîtier (3) de manière à pouvoir être déplacé par coulissement le long de son axe longitudinal et peut être soumis à l'action d'un ressort de rappel (10a), et **en ce que** l'élément d'actionnement (7) est réalisé sous la forme d'une tige pouvant être déplacée par le cylindre de fermeture (4), laquelle vient en prise avec la serrure de portière (1).

4. Système d'actionnement selon la revendication 3, **caractérisé en ce qu'**un talon (11) est disposé au niveau de la tige (7), lequel permet d'établir un contact avec l'interrupteur (6) de l'unité de réception (5).

5. Système d'actionnement selon la revendication 1, **caractérisé en ce que** le bouton d'actionnement est réalisé sous la forme d'un bouton-poussoir (12).

6. Système d'actionnement selon la revendication 5, **caractérisé en ce que** le bouton-poussoir (12) peut être soumis à l'action d'un ressort de rappel (10b) et agit sur l'élément d'actionnement (7) réalisé sous la forme d'une tige.

7. Système d'actionnement selon l'une quelconque des revendications 1 à 6, **caractérisé en ce que** l'unité de réception (5) est réalisée sous la forme d'une partie de la serrure de portière (1).

8. Système d'actionnement selon l'une quelconque des revendications 1 à 6, **caractérisé en ce que** l'unité de réception (5) est réalisée sous la forme d'une pièce séparée et est disposée au niveau de la serrure de portière (1).

9. Système d'actionnement selon l'une quelconque des revendications 1 à 8, **caractérisé en ce que** l'interrupteur (6) est réalisé sous la forme d'un micro-interrupteur.

10. Portière d'un véhicule équipée d'un système d'actionnement selon la revendication 1, **caractérisée en ce que** l'unité de réception (5) présente une antenne, une borne électrique (8) et l'interrupteur (6), où l'interrupteur (6) est disposé dans un espace humide (N) de la portière et la borne électrique (8) est disposée dans un espace sec (T) de la portière.
